# FASCICULE DE BREVET EUROPEEN

(11) **EP 1 117 115 B1**
(45) Date de publication et mention de la délivrance du brevet: **23.08.2006**
(21) Numéro de dépôt: 00410148.1
(22) Date de dépôt: 07.12.2000
(51) Int. Cl.: H01H 83/14, H01H 71/02, H01H 71/24

(54) **Appareil de protection électrique différentiel, notamment un interrupteur différentiel**
Differentialschutzvorrichtung, insbesondere Differentialschutzschalter
Differential electric protection device, in particular a differential switch

(30) Priorité: 10.01.2000 FR 0000246
(43) Date de publication de la demande: 18.07.2001
(73) Titulaire: SCHNEIDER ELECTRIC INDUSTRIES SAS, 92500 Rueil-Malmaison (FR)
(72) Inventeur: Cantero, Juan, 38050 Grenoble cedex 09 (FR); Fontana, Franck, 38050 Grenoble cedex 09 (FR); Guillon, Patrick, 38050 Grenoble cedex 09 (FR); Lebeau, Bernard, 38050 Grenoble cedex 09 (FR)
(74) Mandataire: Ritzenthaler, Jacques

(56) Documents cités:
- EP-A- 0 508 846
- FR-A- 2 686 453
- US-A- 2 648 736

## Description

La présente invention concerne un appareil de protection électrique différentiel notamment un interrupteur comprenant, logé dans un boîtier isolant comprenant un socle et un couvercle, un mécanisme d'ouverture et de fermeture des contacts actionné par une manette, un dispositif de déclenchement différentiel apte à être actionné par un organe de déclenchement et relié mécaniquement audit mécanisme de manière à provoquer l'ouverture des contacts de l'appareil lors de l'apparition d'un défaut d'isolement dans le circuit à protéger, le dispositif de déclenchement précité étant monté sur une carte électronique de traitement d'informations, le(s) contact(s) mobile(s) de l'appareil étant retenu(s) dans une position fermée par un système d'accrochage déverrouillable par l'actionnement de l'organe de déclenchement précité, et étant rappelé(s) dans une position d'ouverture après déclenchement par un ressort logé dans un logement appartenant au socle, ledit ressort étant en appui par ses deux extrémités opposées respectivement sur une paroi du socle et sur l'arbre portant le(les) contact(s) mobile(s).

Le document FR 2 686 453 décrit un dispositif selon le préambule de la revendication 1.

On connaît des interrupteurs différentiels du genre précédemment mentionné dans lesquels la structure de base de l'appareil ne permet pas de recevoir une carte comportant le circuit électronique à source auxiliaire d'alimentation, qui soit équipée à la fois du dispositif de déclenchement différentiel et du mécanisme d'ouverture des contacts de l'appareil. Dans ces appareils en effet, il est nécessaire de monter le ressort d'arrachement des contacts à l'intérieur du socle avant le mécanisme, ce qui rend complexe l'assemblage car il est nécessaire d'amener l'arbre porte-contact en appui contre le ressort. Il en résulte qu'il n'est pas possible de recevoir dans le socle de l'appareil, une carte électronique connectée à l'avance sur le mécanisme.

La présente invention résout ce problème et propose un interrupteur différentiel dont l'assemblage est considérablement simplifié.

A cet effet, la présente invention a pour objet un appareil de protection électrique différentiel tel un interrupteur, cet appareil étant caractérisé en ce que le socle de l'appareil comporte une ouverture permettant l'introduction du ressort dans le logement précité après le montage, à l'intérieur du socle du boîtier de l'appareil, de la carte équipée du dispositif de déclenchement différentiel et sur laquelle carte a été préalablement fixé le mécanisme.

Selon une réalisation particulière, le boîtier de l'appareil comprenant une face avant présentant, de part et d'autre d'une partie en saillie logeant le mécanisme précité, deux faces de raccordement logeant les bornes de raccordement de l'appareil, le dispositif est caractérisé en ce que l'ouverture précitée d'introduction du ressort est située sensiblement à l'intersection entre l'une des faces de raccordement et la partie en saillie précitée.

Selon une caractéristique particulière, le mécanisme précité est supporté par un flasque comportant des moyens d'encliquetage coopérant avec des moyens d'encliquetage complémentaires prévus sur le socle pour assurer au moins en partie la fixation du mécanisme sur le socle après montage dudit mécanisme sur la carte.

Selon une autre caractéristique particulière, le boîtier du tore est agencé par rapport à la carte, de telle manière que ce boîtier coopère avec les parois du socle de manière à assurer une isolation les unes par rapport aux autres, des tresses primaires reliant directement les contacts mobiles aux bornes de sortie de l'appareil.

Selon une caractéristique particulière, le mécanisme précité est fixé par enfichage sur la carte.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en perspective, illustrant d'une part, une carte électronique équipée d'un dispositif de déclenchement différentiel, et d'autre part, un mécanisme d'ouverture des contacts, préalablement au montage dudit mécanisme sur ladite carte,
- La figure 2 est une vue en perspective, illustrant le montage dans le socle de l'appareil, d'une carte électronique équipée à la fois d'un mécanisme d'ouverture et de fermeture des contacts et d'un dispositif de déclenchement,
- La figure 3 est une vue en perspective du même appareil en position montée, préalablement au montage du ressort d'arrachement dans le socle,
- La figure 4 est une vue en coupe longitudinale parallèle au plan principal dudit appareil, et illustrant les composants internes dudit appareil, et
- La figure 5 est également une vue en coupe longitudinale, mais suivant un plan perpendiculaire au plan principal de l'appareil.

Sur les figures 2 à 5, on voit un interrupteur différentiel électronique D destiné à être placé sur un réseau électrique de manière à le protéger contre les défauts d'isolement à la terre. De manière connue en soi, cet appareil est logé dans un boîtier de forme sensiblement parallélépipédique comportant un socle 1 et un couvercle (non visible sur les dessins). Cet interrupteur comporte, comme plus particulièrement illustré sur la figure 1, un dispositif de déclenchement différentiel 2 monté sur une carte électronique 3, ladite carte 3 comportant un circuit électronique de traitement à source d'alimentation auxiliaire et un mécanisme 4 d'ouverture et de fermeture des contacts 5,6. Cet ensemble est monté (fig.2) dans un compartiment 7 du socle 1 du boîtier isolant de l'interrupteur destiné à loger des bornes de raccordement d'entrée 8 et de sortie 9 pour constituer un interrupteur différentiel D.

Le dispositif de déclenchement différentiel 2 comporte de manière connue en soi, un transformateur totalisateur 10 et un relais électromagnétique de déclenchement 11. Le transformateur totalisateur 10 constitue un détecteur de courant différentiel et est pourvu d'un circuit magnétique en forme de tore 12, ayant un orifice central 13 susceptible d'être traversé par les enroulements primaires 14,15 constitués par les conducteurs de puissance du réseau basse tension à protéger. Un enroulement secondaire 16 est bobiné sur le tore 12, et est connecté électriquement à une résistance de mesure du circuit électronique.

Le relais électromagnétique de déclenchement 11 est formé par un actionneur à bobine d'émission de courant 17. La bobine tubulaire 17 est portée par un support, et comporte de manière connue à l'intérieur d'un alésage, un noyau magnétique mobile (non visible sur les figures) accouplé à un organe d'actionnement. La bobine du relais est connectée à deux bornes du circuit électronique.

En se référant aux figures 2 à 4, on voit que le socle 1 du boîtier comporte un logement 18 destiné à recevoir un ressort 19 dit ressort d'arrachement apte à rappeler les contacts mobiles 5,6 en position d'ouverture après le déclenchement de l'appareil. En fonctionnement, et comme visible sur la figure 4, ce ressort 19 est en appui par ses deux extrémités opposées 19a,19b respectivement sur une paroi la du socle 1 du boîtier, et sur un arbre 20 dit porte-contact supportant les contacts mobiles 5,6. Conformément à l'invention, ce logement 18 présente un orifice d'accès 21 situé de manière à permettre le montage du ressort 19 après le montage de l' ensemble constitué de la carte 3 équipé du mécanisme 4 et du dispositif de déclenchement 2 à l'intérieur du socle 1. Selon une réalisation particulière de l'invention, cet orifice 21 est situé à l'intersection entre d'une part, la partie en saillie s (fig.4) logeant le mécanisme d'ouverture et de fermeture 4 et d'autre part, l'une 22 des faces de raccordement 22,23 de l'appareil.

Le montage de l'appareil s'effectue de la manière suivante. Tout d'abord, les conducteurs primaires 14,15 sont introduits à travers le tore 12 (fig.5). Ces primaires 14,15 sont raccordés, par l'une de leur extrémités 14a,15a, respectivement aux bornes de raccordement de sortie 9 de l'appareil, et par leur extrémité opposée 14b,15b, respectivement aux deux contacts mobiles 5,6. Le mécanisme 4 d'ouverture et de fermeture des contacts est ensuite pluggé ou enfiché sur la carte 3 (fig.1), puis l'ensemble est introduit dans l'ouverture du socle 1. La fixation de cet ensemble sur le socle 1 est réalisée d'une part, par encliquetage du mécanisme 4 sur le socle 1 grâce à la présence d'un crochet 25 prévu sur le flasque 26 supportant le mécanisme 4, ledit crochet 25 étant apte à coopérer avec un élément d'encliquetage complémentaire 27 prévu sur le socle 1 et d'autre part, au moyen d'une vis (non représentée) traversant deux orifices 30,31 prévus respectivement dans le flasque 26 et dans le socle 1. Le ressort d'arrachement 19 peut alors être introduit (position b) dans le logement 18 du socle 1 par l'ouverture 21 prévue à cet effet dans le socle 1, comme illustré plus particulièrement sur la figure 4, jusqu'à la position représentée en (a). Dans cette dernière position (a), le ressort 19 est en appui d'une part, sur une paroi la appartenant au socle 1 et d'autre part, sur l'arbre porte-contact 20.

Dans cette position, comme on le voit en particulier en se reportant à la figure 5, le boîtier 29 du tore 12 est agencé par rapport à la carte 3 de telle manière que ce boîtier 29 coopère avec les parois 28 du socle 1 de manière à assurer une isolation, les unes par rapport aux autres, des tresses primaires 14,15 reliant directement les contacts mobiles 5,6 aux plages de sortie 9 de l'appareil. On assure ainsi une isolation des conducteurs actifs 14,15 entre eux à moindre coût.

Ainsi, grâce à l'invention, il n'est pas nécessaire de monter le ressort d'arrachement des contacts avant le mécanisme d'où il résulte un assemblage plus aisé de l'interrupteur car le socle peut recevoir une carte électronique connectée à l'avance sur le mécanisme et qui contienne donc l'ensemble de la fonction différentielle.

Bien entendu, l'invention n'est pas limitée aux modes de réalisations décrits et illustrés qui n'ont été donnés qu'à titre d'exemple. L'invention s'applique aussi bien aux interrupteurs qu'aux disjoncteurs.

## Revendications

1. Appareil de protection électrique différentiel notamment un interrupteur, comprenant, logé dans un boîtier isolant comprenant un socle et un couvercle, un mécanisme d'ouverture et de fermeture des contacts actionné par une manette, un dispositif de déclenchement différentiel apte à être actionné par un organe de déclenchement et relié mécaniquement audit mécanisme de manière à provoquer l'ouverture des contacts de l'appareil lors de l'apparition d'un défaut d'isolement dans le circuit à protéger, le dispositif de déclenchement précité étant monté sur une carte électronique de traitement d'informations, le(s) contact(s) mobile(s) de l'appareil étant retenu(s) dans une position fermée par un système d'accrochage déverrouillable par l'actionnement de l'organe de déclenchement précité, et étant rappelé(s) dans une position d'ouverture après déclenchement par un ressort logé dans un logement appartenant au socle, ledit ressort étant en appui par ses deux extrémités opposées respectivement sur une paroi du socle et sur l'arbre portant le(les) contact(s) mobile(s),
**caractérisé en ce que** le socle précité (1) comporte une ouverture (21) permettant l'introduction du ressort précité (19) dans le logement précité (18) après le montage à l'intérieur du socle (1) du boîtier de l'appareil, de la carte (3) équipée du dispositif de déclenchement différentiel (2) sur laquelle carte (3) a été préalablement fixé le mécanisme précité (4).

2. Appareil selon la revendication 1, le boîtier de l'appareil comprenant une face avant présentant, de part et d'autre d'une partie en saillie (s) logeant le mécanisme précité (4), deux faces de raccordement (22,23) logeant les bornes de raccordement (8,9) de l'appareil, **caractérisé en ce que** l'ouverture précitée (21) d'introduction du ressort (19) est située sensiblement à l'intersection entre l'une (22) des faces de raccordement (22,23) et la partie en saillie (s) précitée.

3. Appareil selon la revendication 1 ou 2, **caractérisé en ce que** le mécanisme précité (4) est supporté par un flasque (26) comportant des moyens d'encliquetage (25) coopérant avec des moyens d'encliquetage complémentaires (27) prévus sur le socle (1) pour assurer au moins en partie la fixation du mécanisme (4) sur le socle (1) après montage dudit mécanisme (4) sur la carte (3).

4. Appareil selon l'une quelconque des revendications précédentes, **caractérisé en ce que** le mécanisme précité (4) est fixé par enfichage sur la carte (3).

5. Appareil selon l'une quelconque des revendications 1 à 4, **caractérisé en ce que** le boîtier (29) d'un tore (12) est agencé par rapport à la carte (3), de telle manière que ce boîtier (29) coopère avec des parois (28) du socle (1) de manière à assurer une isolation les unes par rapport aux autres des tresses primaires (14,15) reliant directement les contacts mobiles (5,6) aux bornes de sortie (9) de l'appareil.

## Claims

1. Differential electrical protection apparatus in particular a switch comprising, housed in an insulating case comprising a body and a cover, a mechanism for opening and closing the contacts actuated by a handle, a differential trip device able to be actuated by a tripping means and mechanically connected to said mechanism so as to cause opening of the contacts of the apparatus when an insulation fault occurs in the circuit to be protected, the above-mentioned trip device being mounted on a data processing printed circuit board, the movable contact(s) of the apparatus being kept in a closed position by a latching system able to be unlatched by actuating the above-mentioned tripping means and being urged to an open position after tripping by a spring housed in a housing belonging to the body, said spring bearing via its two opposite ends respectively on a wall of the body and on the shaft bearing the movable contact(s),
**characterized in that** the above-mentioned body (1) comprises an opening (21) enabling the above-mentioned spring (19) to be inserted in the above-mentioned housing (18) after the board (3) equipped with the differential trip device (2) has been fitted inside the body (1) of the case of the apparatus, on which board (3) the above-mentioned mechanism (4) has been previously fixed..

2. Apparatus according to claim 1, the case of the apparatus comprising a front panel presenting, on each side of a salient part (s) housing the above-mentioned mechanism (4), two connection faces (22,23) housing the connection terminals (8,9) of the apparatus, **characterized in that** the above-mentioned opening (21) for insertion of the spring (19) is situated appreciably at the intersection between one (22) of the connection faces (22,23) and the above-mentioned salient part (s).

3. Apparatus according to claim 1 or 2, **characterized in that** the above-mentioned mechanism (4) is supported by a flange (26) comprising clipping means (25) operating in conjunction with complementary clipping means (27) provided on the body (1) to at least partly perform fixing of the mechanism (4) onto the body (1) after said mechanism (4) has been fitted on the board (3).

4. Apparatus according to any one of the foregoing claims, **characterized in that** the above-mentioned mechanism (4) is fixed by plugging onto the board (3).

5. Apparatus according to any one of the claims 1 to 4, **characterized in that** the case (29) of a toroid (12) is arranged with respect to the board (3) in such a way that this case (29) cooperates with walls (28) of the body (1) so as to provide insulation from one another of the primary braids (14,15) directly connecting the movable contacts (5,6) to the output terminals (9) of the apparatus.

## Patentansprüche

1. Elektrisches Schaltgerät mit Differenzstromschutz, insbesondere Differenzstromschutzschalter, der angeordnet in einem Isolierstoffgehäuse mit einem Unterteil und einem Deckel, einen über einen Betätigungshebel angesteuerten Schaltmechanismus zum Aus- und Einschalten der Kontakte, eine Differenzstrom-Auslöseeinrichtung zur Betätigung durch ein Auslöseorgan, die mechanisch mit dem genannten Schaltmechanismus verbunden ist, derart dass sie bei Auftreten eines Isolationsfehlers in dem zu schützenden Stromkreis die Abschaltung der Kontakte des Schaltgeräts bewirkt, wobei die genannte Auslöseeinrichtung auf einer Datenverarbeitungs-Elektronikkarte montiert ist, der bewegliche Kontakt bzw. die beweglichen Kontakte des Schaltgeräts durch einen Verklinkungsmechanismus in der Einschaltstellung gehalten werden, der durch Betätigung des genannten Auslöseorgans entriegelt werden kann und nach erfolgter Auslösung durch eine in einer Aufnahme des Unterteils gelagerte Feder in Richtung einer Ausschaltstellung beaufschlagt wird, welche Feder sich mit ihren beiden einander gegenüberliegenden Enden an einer Wand des Unterteils bzw. an der den beweglichen Kontakt bzw. die beweglichen Kontakte tragenden Welle abstützt,
**dadurch gekennzeichnet, dass** in dem genannten Unterteil (1) eine Öffnung (21) ausgebildet ist, die nach dem Einbau der mit der Differenzstrom-Auslöseeinrichtung (2) bestückten Karte (3) in das Unterteil (1) des Gehäuses des Schaltgeräts das Einsetzen der genannten Feder (19) in die genannte Aufnahme (18) erlaubt, wobei der genannte Schaltmechanismus (4) zuvor auf der Karte (3) befestigt wird.

2. Schaltgerät nach Anspruch 1, bei dem das Gehäuse des Schaltgeräts eine Vorderseite umfasst, die auf beiden Seiten eines hervorstehenden Abschnitts (s), in dem der genannte Schaltmechanismus (4) angeordnet ist, je Anschlussfläche (22, 23) aufweist, in der die Anschlussklemmen (8, 9) des Schaltgeräts angeordnet sind, **dadurch gekennzeichnet, dass** die genannte Öffnung (21) zur Einführung der Feder (19) annähernd am Übergang zwischen einer (22) der Anschlussflächen (22, 23) und dem genannten hervorstehenden Abschnitt (s) ausgebildet ist.

3. Schaltgerät nach einem der Ansprüche 1 oder 2, **dadurch gekennzeichnet, dass** der genannte Schaltmechanismus (4) auf einem Tragkörper (26) montiert ist, an dem Schnappmittel (25) ausgebildet sind, die mit zugeordneten, im Unterteil (1) ausgebildeten Schnappmitteln (27) zusammenwirken, um nach der Montage des genannten Schaltmechanismus' (4) auf der Karte (3) zumindest teilweise die Befestigung des Schaltmechanismus (4) am Unterteil (1) zu gewährleisten.

4. Schaltgerät nach irgendeinem der vorhergehenden Ansprüche, **dadurch gekennzeichnet, dass** der genannte Schaltmechanismus (4) durch Aufstecken auf der Karte (3) befestigt wird.

5. Schaltgerät nach irgendeinem der Ansprüche 1 bis 4, **dadurch gekennzeichnet, dass** das Gehäuse (29) eines Ringkernwandlers (12) in Bezug zur Karte (3) so angeordnet ist, dass dieses Gehäuse (29) mit Wänden (28) des Unterteils (1) zusammenwirkt, derart dass eine Isolation der flexiblen Leitungsbänder (14, 15) der Primärleiter gegeneinander gewährleistet ist, welche die beweglichen Kontakte (5, 6) direkt mit den Ausgangsklemmen (9) des Schaltgeräts verbinden.
